# EUROPÄISCHE PATENTSCHRIFT

(11) **EP 0 403 429 B1**
(45) Veröffentlichungstag und Bekanntmachung des Hinweises auf die Patenterteilung: **06.10.1993**
(21) Anmeldenummer: 90810403.7
(22) Anmeldetag: 01.06.1990
(51) Int. Cl.: D03C 9/02

(54) **Stabförmiges Fadenführungselement für Textilmaschinen, insbesondere Weblitze**
Thread guiding bar for textil machine, healds for loom
Elément guide-fil sous forme de tringle pour machines textiles, en particulier lisse de tissage

(30) Priorität: 12.06.1989 CH 2188/89
(43) Veröffentlichungstag der Anmeldung: 19.12.1990
(73) Patentinhaber: SULZER INNOTEC AG, CH-8401 Winterthur (CH)
(72) Erfinder: Gysin, Hansjürg, CH-8400 Winterthur (CH)
(74) Vertreter: Hammer, Bruno, Dr.

(56) Entgegenhaltungen:
- WO-A-80/00719
- DE-A- 851 029
- FR-A- 1 192 175
- FR-A- 2 267 403

## Beschreibung

Die Erfindung betrifft ein stabförmiges Fadenführungselement für Textilmaschinen, mit Fadenauge, insbesondere eine Weblitze. Solche Fadenführungselemente und Litzen zur Führung des Kettgarns bei der Fachbildung in Webmaschinen wurden bisher aus Flachstahl gestanzt oder auch aus Stahldraht gebogen. Diese bekannten metallischen Fadenführungselemente sind jedoch nicht nur relativ schwer, sondern auch noch aufwendig herzustellen. Vor allem die Ausbildung eines geeignet geformten, den Faden schonenden Fadenauges, allfällig mittels eines separaten keramischen Augeneinsatzes, in eine Litze bedingt eine relativ aufwendige und teure Herstellung. Das relativ hohe Gewicht der metallischen Fadenführungselemente stellt bei modernen, schnellaufenden Textilmaschinen ein zunehmendes Problem dar.

Aus der WO-A-8000719 ist auch eine aus Kunststoff gespritzte Weblitze mit einer Fadenöse aus Stahl bekannt, mit welcher eine Gewichtsreduktion erreicht werden soll. Dieser Materialaufbau weist jedoch eine geringe mechanische Festigkeit auf, weshalb solche Litzen in schnellaufenden Textilmaschinen nicht einsetzbar sind.

Es ist daher Aufgabe der vorliegenden Erfindung, ein Fadenführungselement zu schaffen, welches wesentlich leichter und zudem auch noch einfacher herstellbar ist, ohne Minderung der notwendigen Festigkeitseigenschaften und der Fadenverträglichkeit. Diese Aufgabe wird erfindungsgemäss dadurch gelöst, dass das Fadenführungselement aus mit hochfesten technischen Endlosfasern verstärktem, kompaktem thermoplastischem Kunststoff besteht, wobei die Faserverstärkung einen geflochtenen Schlauch aufweist, und dass die Augenöffnung durch Aufweitung der geflochtenen Faserstränge gebildet ist. Schon die Materialzusammensetzung und -anordnung ergibt eine ganz erhebliche Gewichtsreduktion. Zudem ermöglichen die thermoplastische Matrix und der Geflechtaufbau eine optimalere Formgebung des Fadenführungselementes mit reduziertem Materialaufwand, was wiederum eine zusätzliche Gewichtsreduktion und auch eine Kostenreduktion bedeutet. Die Herstellung, vor allem die Ausformung des Fadenauges, wie auch der Endbereiche, wird erheblich vereinfacht.

Darüberhinaus ist es aber auch möglich, solche Fadenführungselemente als Litzen im Webschaftrahmen vorzuspannen, was bei bisherigen Stahllitzen praktisch nicht möglich war. Dies wird durch wesentlich erhöhte Dehnbarkeit erreicht, welche aus der Materialzusammensetzung und dem Faserwinkel des Geflechts resultiert. Erst damit kann über die relativ grosse Webbreite eine gleichmässige und auch während der raschen Schaftbewegungen hinreichend konstante Vorspannung aller Litzen praktisch realisiert werden. Damit kann also auch das bisher notwendige Spiel der lose eingelegten Stahllitzen aufgehoben werden, was je nach Anwendung weitere Vorteile ergeben kann.

Die abhängigen Ansprüche betreffen vorteilhafte Ausführungen der Erfindung. So kann durch thermoplastische Umformung auf einfache Art ein beliebiger zusätzlicher Augeneinsatz in die aufgeweitete Augenöffnung eingesetzt sein. Als Thermoplast eignen sich besonders PEEK, PPS, PP oder PA und als Verstärkungsfasern Kohlenstoff, Aramid oder Glas, mindestens mit einem Volumenanteil von 45 %. Ein Faserwinkel W von weniger als 45° zur Längsachse ergibt sowohl hohe Festigkeiten als auch hohe Dehnbarkeit. In den Endbereichen des Fadenführungselementes können durch thermoplastische Umformung auf einfache Art Endösen oder hakenförmige Enden hergestellt werden. Ebenso einfach ist eine Abwinkelung im Augenbereich gegenüber dem gestreckten Bereich des Fadenführungselementes thermoplastisch ausführbar. Dies kann bei dichten Geweben günstigere Platzausnützung ergeben.

Das Verfahren zur Herstellung der erfindungsgemässen Fadenführungselemente besteht darin, dass die Fadenführungselemente in zwei Etappen hergestellt werden, wobei in einer ersten Etappe Meterware einheitlicher Form durch thermoplastische Formung und Konsolidierung unter Zugspannung hergestellt wird, und in einer zweiten Etappe nach Zuschneiden auf eine vorgebbare Länge das Fadenauge und die Endbereiche durch thermoplastische Umformung gebildet werden. Dabei kann die Meterware der ersten Etappe aus thermoplastimprägnierten UD-Rovings, z.B. in Form eines Prepreg-Schlauchgeflechts in einer Pultrusionseinrichtung, hergestellt werden. Dieses Verfahren ist besonders einfach und effizient.

Im folgenden wird die Erfindung anhand von Ausführungsbeispielen im Zusammenhang mit den Zeichnungen näher erläutert. Dabei zeigt:
- Fig. 1: einen Ausschnitt eines erfindungsgemässen Fadenführungselements mit Augenöffnung
- Fig. 2: einen zusätzlichen Augeneinsatz in einer Weblitze
- Fig. 3: ein Schlauchgeflecht mit Faserwinkel W sowie Querschnitte des Fadenführungselements
- Fig. 4: ein weiteres Fadenführungselement mit Augen- und Endbereichen
- Fig. 5: einen hakenförmigen Endbereich
- Fig. 6: einen klammerförmigen Endbereich
- Fig. 7: einen schlaufenförmigen Endbereich.

Der Ausschnitt eines Fadenführungselements 10 von Fig. 1 zeigt eine zwischen den gestreckten Bereichen 26 eingeformte Augenöffnung 6 einer Weblitze zur Führung eines Kettfadens 4. Der kompakte Körper der Litze 10 wird durch einen Faserverbund aus thermoplastischer Kunststoff-Matrix und Schlauchgeflecht gebildet. Einzelne Faserstränge 31 bis 34 des Geflechts 2 sind in der Figur dargestellt. Im Augenbereich werden die Faserstränge geteilt. Die Faserstränge 31, 32 verlaufen hier im linken Ast 7, die Stränge 33, 34 im rechten Ast 8. Durch diese Verflechtung der Faserstränge auch im Augenbereich 6 wird einmal verhindert, dass das Auge aufreissen kann, was bei unidirektionalen Fasergelegen der Fall wäre. Zum andern wird auch die notwendige glatte, fadenfreundliche Oberfläche im Auge geschaffen, indem keine einzelnen Fasern aufspriessen und den Faden 4 verletzen oder festhaken können. Dank der thermoplastischen Matrix kann die Form der Augenöffnung 6 ideal abgerundet und auf den Fadenlauf optimiert werden (siehe Fig. 4).

Wie Fig. 2 zeigt, kann aber auch auf einfachst mögliche Art ein zusätzlicher Augeneinsatz 11 eingesetzt werden, welcher in Material und Form speziell auf bestimmte Garne abgestimmt ist, z.B. ein keramisches Fadenauge. Dazu wird der Augenbereich aufgeheizt, die Augenöffnung 6 plastisch aufgeweitet, der Augeneinsatz 11 eingesetzt und anschliessend durch Spannen der Litze 10 in Richtung der Längsachse 13 fixiert und abgekühlt. Der Einsatz 11 ist damit ohne zusätzliche Arbeitsgänge und Hilfsmaterialien, wie dies etwa beim Löten von Einsätzen in Stahllitzen nötig ist, und bei unverminderter Festigkeit des Faserverbundmaterials sicher fixiert. Bei gleicher Festigkeit kann so mit den erfindungsgemässen Fadenführungselementen und Weblitzen eine Gewichtsreduktion von z.B. einem Faktor 5 auf einen Bruchteil des Gewichts bisheriger Stahllitzen erreicht werden.

Die Fig. 3a bis d zeigen eine Anordnung des Schlauchgeflechts 2 im gestreckten Bereich 26 eines Fadenführungselements 10. Die einzelnen Faserstränge 3 mit Faserrichtungen 27, 28 bilden dabei einen Winkel W von vorzugsweise weniger als 45°, beispielsweise 30 bis 40°, zur Längsachse 13. Mit der Wahl und Einstellung dieses Faserwinkels W bei der Herstellung durch entsprechende Zugkräfte, abgestimmt auf die Thermoplast-Matrix, können die elastischen Eigenschaften variiert und optimiert werden. Dies ist bei bisherigen Stahllitzen wiederum nicht möglich. Die Querschnitte 23 und 24 in Fig. 3a und 3c zeigen die Lage der Faserstränge 3 von Fig. 3a. Fig. 3d illustriert, wie das ursprünglich offene Schlauchgeflecht 2 bei der Herstellung in Richtungen 40, 41 flachgepresst und kompakt konsolidiert wurde. Bei der thermoplastischen Bildung der Augenöffnung 6 kann die Aufweitung, mittels eines geeigneten Dorns, mit Vorteil zwischen den Fasersträngen 3 z.B. an einer Stelle 42 (Fig. 3a) der Polymer-Matrix angesetzt werden.

Fig. 4 zeigt als Fadenführungselement eine Weblitze 10 mit Auge 6, gestrecktem Bereich 26 und Endbereichen 14, 15. In den Schnitten von Fig. 4b ist eine Abwinkelung 36 im Augenbereich von z.B. 45° zur Fadenachse 5 gezeigt. Damit kann im Augenbereich eine günstige dichte Anordnung der Litzen mit geringem Fadenabstand 43 erreicht werden. Im gestreckten Bereich 26 und im Endbereich 14, 15 ist die Litze abgeflacht und parallel zur Achse 5 der Fäden 4 ausgebildet. In diesem Beispiel sind die Endbereiche als Endösen 16, 17 ausgeformt, welche auf einer Halterung 44 der Webschäfte aufgezogen sind. Die thermoplastischen Fadenführungselemente 10 können aber in den Endbereichen 14, 15 fast beliebig geformt werden.

Fig. 5 zeigt in zwei Ansichten ein Beispiel mit hakenförmigem Endbereich 18 sowie einer Handhabungsöffnung 46 und mit einem eingeformten Federbogen 47.

Fig. 6 zeigt einen federnden, klammerförmigen Endbereich 19, welcher auf die Litzenhalterung 44 ähnlich einer Vorhangschiene einfach aufgesteckt werden kann. Dies erlaubt ein einfaches Auswechseln einzelner Litzen. Der Endbereich kann aber auch schlaufenförmig ausgebildet sein 20, Fig. 7, mit in sich selbst verschweisster Matrix an der Stelle 49. Ein aufsteckbarer Federring 48 entspricht hier der Klammer 19 von Fig. 6.

Das erfindungsgemässe Fadenführungselement 10 kann in verschiedenen Formen ausgebildet und in Textilmaschinen eingesetzt werden. Es kann auch mehr als ein Fadenauge aufweisen, beispielsweise zwei versetzt angeordnete Fadenaugen für Ober- und Unterwerk in Litzen für die Bandweberei. Oder es kann auch mit angepasster thermoplastischer Umformung der Endbereiche als Wächterlamelle in Webmaschinen eingesetzt werden.

## Patentansprüche

1. Stabförmiges Fadenführungselement (10) für Textilmaschinen, mit Fadenauge, insbesondere Weblitze, dadurch **gekennzeichnet**, dass es aus mit technischen Endlosfasern verstärktem, kompaktem thermoplastischem Kunststoff besteht, wobei die Faserverstärkung einen geflochtenen Schlauch (2) aufweist, und dass die Augenöffnung (6) durch Aufweitung der geflochtenen Faserstränge (3) gebildet ist.

2. Fadenführungselement nach Anspruch 1, dadurch gekennzeichnet, dass ein zusätzlicher Augeneinsatz (11) in die aufgeweitete Augenöffnung (6) eingesetzt ist.

3. Fadenführungselement nach Anspruch 1, gekennzeichnet durch PEEK, PPS, PP oder PA als Thermoplast.

4. Fadenführungselement nach Anspruch 1, dadurch gekennzeichnet, dass die Verstärkungsfasern aus Kohlenstoff, Aramid oder Glas bestehen.

5. Fadenführungselement nach Anspruch 1, dadurch gekennzeichnet, dass der Faseranteil mindestens 45 Volumen Prozent beträgt.

6. Fadenführungselement nach Anspruch 1, dadurch gekennzeichnet, dass der Faserwinkel W zur Längsachse in den gestreckten Bereichen weniger als 45° beträgt.

7. Fadenführungselement nach Anspruch 1, dadurch gekennzeichnet, dass in dessen Endbereichen (14, 15) je eine Endöse durch Aufweitung der Faserstränge gebildet ist.

8. Fadenführungselement nach Anspruch 1, dadurch gekennzeichnet, dass die Endbereiche schlaufenförmig (20) ausgebildet sind.

9. Fadenführungselement nach Anspruch 1, dadurch gekennzeichnet, dass die Endbereiche hakenförmig (18) oder klammerförmig (19) ausgebildet sind.

10. Fadenführungselement nach Anspruch 1, gekennzeichnet durch eine flache Querschnittsform (23, 24) parallel zur Fadenachse im gestreckten Bereich und durch eine Abwinkelung (36) im Augenbereich.

11. Verfahren zur Herstellung von Fadenführungselementen nach einem der Ansprüche 1 bis 10, dadurch gekennzeichnet, dass die Fadenführungselemente (10) in zwei Etappen hergestellt werden, wobei in einer ersten Etappe Meterware einheitlicher Form durch thermoplastische Formung und Konsolidierung unter Zugspannung hergestellt wird, und in einer zweiten Etappe nach Zuschneiden auf eine vorgebbare Länge das Fadenauge (6) und die Endbereiche (14, 15) durch thermoplastische Umformung gebildet werden.

12. Verfahren nach Anspruch 11, dadurch gekennzeichnet, dass die Meterware der ersten Etappe aus thermoplastimprägnierten UD-Rovings, z.B. in Form eines Prepreg-Schlauchgeflechts (2), hergestellt wird.

## Claims

1. A yarn-guiding element (10) in the form of a rod or bar for textile machines, the element having an eye, more particularly a heddle, characterised in that the element is made of a compact thermoplastic reinforced with industrial endless fibres, the fibre reinforcement comprising a braided flexible tube (2), and the aperture (6) of the eye is formed by expansion of the braided fibre strands (3).

2. An element according to claim 1, characterised in that an additional eye insert (11) is introduced into the expanded eye opening (6).

3. An element according to claim 1, characterised in that the thermoplastic is PEEK, PPS, PP or PA.

4. An element according to claim 1, characterised in that the reinforcing fibres consist of carbon or aramid or glass.

5. An element according to claim 1, characterised in that the proportion of fibre is at least 45 volume percent.

6. An element according to claim 1, characterised in that the angle W made by the fibre with the longitudinal axis in the stretched zones is less than 45°.

7. An element according to claim 1, characterised in that one end eye is formed in each of the end zones (14, 15) of the element by expansion of the fibre strands.

8. An element according to claim 1, characterised in that the end zones are in the form of loops (20).

9. An element according to claim 1, characterised in that the end zones are in the form of a hook (18) or clip (19).

10. An element according to claim 1, characterised by a flat cross-sectional shape (23, 24) parallel to the yarn axis in the stretched zone and by a bend (36) in the eye zone.

11. A method of producing yarn-guiding elements according to any of claims 1 to 10, characterised in that the yarn-guiding elements (10) are produced in two stages, piece goods of a consistent shape being produced by thermoplastic shaping and consolidation with tension in a first stage, while in a second stage the eye (6) and the end zones (14, 15) are first cut to a predeterminable length, then formed by thermoplastic reshaping.

12. A process according to claim 11, characterised in that the piece goods of the first stage are produced from thermoplastic-impregnated UD rovings, for example, in the form of a prepreg braided flexible tube (2).

## Revendications

1. Elément guide-fil (10) en forme de tige pour machines textiles, comprenant un oeillet pour fil, en particulier lisse de tissage, caractérisé en ce qu'il est en matière thermoplastique compacte armée de fibres techniques sans fin, l'armature de fibres comprenant un tuyau souple tressé (2), et en ce que le trou de l'oeillet (6) est formé par écartement des cordons tressés de fibres (3).

2. Elément guide-fil selon la revendication 1, caractérisé en ce qu'une pièce rapportée supplémentaire en oeillet (11) est placée dans le trou de l'oeillet (6) formé par écartement.

3. Elément guide-fil selon la revendication 1, caractérisé en ce que la matière thermoplastique est du PEEK, PPS, PP ou PA.

4. Elément guide-fil selon la revendication 1, caractérisé en ce que les fibres d'armature sont en carbone, en aramide ou en verre.

5. Elément guide-fil selon la revendication 1, caractérisé en ce que la proportion des fibres est d'au moins 45 pour cent en volume.

6. Elément guide-fil selon la revendication 1, caractérisé en ce que l'angle W que les fibres inscrivent avec l'axe longitudinal dans les parties droites est inférieur à 45°.

7. Elément guide-fil selon la revendication 1, caractérisé en ce qu'un oeillet d'extrémité est formé par écartement des cordons de fibres dans ses parties extrêmes (14, 15).

8. Elément guide-fil selon la revendication 1, caractérisé en ce que les parties extrêmes sont conformées en tuyaux souples (20).

9. Elément guide-fil selon la revendication 1, caractérisé en ce que les parties extrêmes sont conformées en crochets (18) ou en agrafes (19).

10. Elément guide-fil selon la revendication 1, caractérisé par une forme en coupe transversale qui est plane (23, 24), parallèle à l'axe du fil dans la partie droite et par un coude (36) dans la région de l'oeillet.

11. Procédé de production d'un élément guide-fil selon l'une des revendications 1 à 10, caractérisé en ce que les éléments guide-fil (10) sont réalisés en deux étapes et, à la première étape, du produit au mètre de forme régulière est réalisé par formage thermoplastique et consolidation sous traction et, dans une seconde étape, après découpe à une longueur prescrite, l'oeillet (6) pour le fil et les parties extrêmes (14, 15) sont formés par déformation thermoplastique.

12. Procédé selon la revendication 11, caractérisé en ce que le produit au mètre de la première étape est réalisé en stratifil UD thermoplastique imprégné, par exemple sous forme d'un tuyau tressé préimprégné (2).
